# EUROPÄISCHE PATENTSCHRIFT

(11) **EP 1 288 984 B1**
(45) Veröffentlichungstag und Bekanntmachung des Hinweises auf die Patenterteilung: **12.12.2007**
(21) Anmeldenummer: 02018726.6
(22) Anmeldetag: 21.08.2002
(51) Int. Cl.: H01H 21/24, H01H 21/02

(54) **Drehschalter**
Rotary switch
Interrupteur rotatif

(30) Priorität: 28.08.2001 DE 10142006
(43) Veröffentlichungstag der Anmeldung: 05.03.2003
(73) Patentinhaber: Siemens VDO Automotive AG, 93055 Regensburg (DE)
(72) Erfinder: Kriessler, Klaus, 61440 Oberursel (DE)

(56) Entgegenhaltungen:
- DE-C- 19 539 847
- FR-A- 2 782 413
- JP-A- 10 064 372
- US-A- 5 408 062

## Beschreibung

Die Erfindung bezieht sich auf einen Drehschalter mit einem manuell um eine Schwenkachse schwenkbar gelagerten Drehknopf, der aus seiner mittleren Ruhestellung in eine rechte und eine linke Schaltstellung schwenkbar ist und einen Schaltanschlag aufweist, durch den in der rechten und in der linken Schaltstellung jeweils ein Schalter betätigbar ist, sowie mit einer Rückstelleinrichtung, durch die der Drehknopf selbsttätig aus einer von seiner Ruhestellung abweichenden Schwenkstellung mittels Federkraft in seine Ruhestellung schwenkbar und in der Ruhestellung fixierbar ist.

Ein derartiger bekannter Drehschalter weist einen durch den Drehknopf aus einer mittleren Ruhestellung in eine rechte und eine linke Schaltstellung schwenkbaren Schalterzapfen mit einer radial durchgehenden Ausnehmung auf. An beiden Mündungsöffnungen der Ausnehmung ragt jeweils ein Stößel mit seinem einen Ende heraus, wobei die beiden Stößel mit ihren in der Ausnehmung befindlichen Bereich verschiebbar in der Ausnehmung geführt sind und durch eine zwischen den beiden Stößeln mit Vorspannung in der Ausnehmung angeordneten Druckfeder nach außen hin beaufschlagt sind. Beide Stößel ragen mit ihren nach außen gerichteten Enden jeweils in das Innere einer etwa V-förmigen Ausnehmung, deren inneren Spitzen koaxial zur Ausnehmung einander gegenüber liegen und deren seitliche Flanken rampenartig sich dem Schalterzapfen annähern.

Befinden sich die Stößel mit ihren nach außen ragenden Enden in den inneren Spitzen der V-förmigen Ausnehmungen, so hat der Drehschalter seine mittlere Ruhestellung eingenommen. Durch manuelles Verdrehen in oder gegen den Uhrzeigersinn gleiten die nach außen ragenden Enden der Stößel an den seitlichen Flanken der V-förmigen Ausnehmungen entlang, bis sie an deren Enden an Anschlägen zur Anlage gelangen. Da sich diese Flanken dem Schalterzapfen annähern, wird bei dieser Schwenkbewegung die Druckfeder zwischen den Stößeln mehr und mehr gespannt. Bei Freigeben des Drehknopfs gleiten die Stößel unter der Kraftbeaufschlagung der Druckfeder an den rampenartigen Flanken der V-förmigen Ausnehmungen entlang, bis sie die inneren Spitzen der V-förmigen Ausnehmungen erreicht haben. Dadurch wird der Drehknopf wieder in seine Ruhestellung verschwenkt.

Aufgrund der Herstellungstoleranzen der Ausnehmung im Schalterzapfen, der Herstellungstoleranzen der beiden Stößel und der toleranzbedingten Abweichungen der inneren Spitzen der V-förmigen Ausnehmungen von der Längsachse der Ausnehmung im Schalterzapfen ist nicht nur die Ruhestellung des Drehknopfs nur unzureichend genau definiert, sondern es besteht auch ein erhebliches Spiel, um das der Drehknopf mit dem Schalterzapfen in deren Ruhestellung bewegbar ist.

Das Dokument FR 2 782 413 offenbart einen Schalter gemäss dem Oberbegriff des Anspruchs 1.

Aufgabe der Erfindung ist es daher, einen Drehschalter der eingangs genannten Art zu schaffen, bei dem der Drehknopf zumindest weitestgehend spielfrei in seiner genau definierten Ruhestellung gehalten wird.

Diese Aufgabe wird erfindungsgemäß dadurch gelöst, daß der Drehknopf zwei Rückstellanschläge besitzt, die in einem Abstand voneinander und jeweils in einem radialen Abstand zur Schwenkachse an dem Drehknopf angeordnet und mit dem Drehknopf um die Schwenkachse schwenkbar sind und daß ein radial zur Schwenkachse verschiebbar geführter Schieber von einer Federkraft mit seiner einen Stirnseite zur Anlage an den Rückstellanschlägen beaufschlagt ist.

Dadurch, daß der über eine große Führungslänge weitgehend spielfrei führbare Schieber als einziges verschiebbares Bauteil mit seiner Stirnseite direkt die Rückstellanschläge am Drehknopf beaufschlagt, ist bei Anlage beider Rückstellanschläge an der Stirnseite des Schiebers die Ruhestellung des Drehknopfs genau definiert. Liegt nur ein Rückstellanschlag an der Stirnseite des Schiebers an, wirkt unter der Federkraft damit ein Drehmoment auf den Drehknopf und verdreht diesen, bis auch der zweite Rückstellanschlag an der Stirnseite des Schiebers anliegt.

Eine Leichtgängigkeit der Rückstellung des Drehknopfs kann durch eine Gleitbeschichtung an der Stirnseite des Schiebers oder an den Rückstell-anschlägen erfolgen.

Sind die Anlageflächen an der Stirnseite des Schiebers, an denen die Rückstellanschläge in Anlage sind, unter einem Winkel rampenartig gegenüber der Führungsrichtung des Schiebers geneigt, so wird der Reibwiderstand der Rückstellanschläge an den Anlageflächen der Stirnseite des Schiebers reduziert und die Rückstellung des Drehknopfs in seine Ruhestellung erfolgt leichtgängig. Eine Zentrierung der Rückstellanschläge gegenüber dem Schieber in der Ruhestellung des Drehschalters erfolgt auf einfache Weise dadurch, daß die Anlageflächen symmetrisch zueinander und zur Führungsrichtung geneigt sind, wobei vorzugsweise die Anlageflächen zu den Randbereichen des Schiebers sich von der Schwenkachse entfernend geneigt sind.

Zu einem leichgängigen Gleiten der Rückstellanschläge auf ihren Anlageflächen des Schiebers führt es, wenn die Anlageflächen um einen Winkel zwischen etwa 45° und 75° zur Führungsrichtung des Schiebers geneigt sind.

Sind die Rückstellanschläge in einem Winkelabstand von etwa zwischen 100° und 220°, vorzugsweise von etwa 130° am Drehknopf angeordnet, so wird bei relativ geringem Drehwinkel ein relativ großer Verschiebeweg des Schiebers erreicht, was zu einem deutlichen stetigen Anstieg des erforderlichen Drehmoments beim Verdrehen des Drehknopfs aus seiner Ruhestellung führt. Ein unbeabsichtigtes Schalten eines der Schalter wird damit erheblich erschwert.

Sind an einer Schalterplatte zwei parallel zueinander sich erstreckende Führungen angeordnet, zwischen den der Schieber verschiebbar geführt ist, so befindet sich die Führung des Schiebers an einem feststehenden Bauteil, wodurch die Möglichkeit toleranzbedingter Spiele erheblich reduziert ist.

Zur Erzeugung der Federkraft kann in einfacher und bauteilarmer Weise der Schieber unter Vorspannung von einer Druckfeder zur Anlage an den Rückstellanschlägen beaufschlagt sein, die an einem Abstützanschlag der Schalterplatte abgestützt ist.

Dabei kann ebenfalls bauraumsparend die Druckfeder mit einem Teil ihrer Längserstreckung in einer sich in Führungsrichtung des Schiebers im Schieber erstreckende Kammer geführt sein.

Ebenfalls bauraum- und bauteilsparend ist es, wenn die Schalterplatte eine zur Schwenkachse koaxiale Führungsbohrung aufweist, in der ein die Rückstellanschläge tragender Schalterzapfen des Drehknopfs drehbar geführt ist.

In einfacher Weise kann der aus der Führungsbohrung herausragende Bereich des Schalterzapfens rohrabschnittsartig ausgebildet sein, wobei die radial umlaufend gerichteten Enden des Rohrabschnitts die Rückstellanschläge bilden.

Weist die Schalterplatte einen die Führungsbohrung mit ihrer zylindrischen Innenwand fortsetzenden rohrabschnittsartigen Ansatz auf, an dessen zylindrischer Innenwand der die Rückstellanschläge aufweisende Rohrabschnitt des Schalterzapfens drehbar geführt ist, wobei die radial umlaufende Erstreckung des rohrabschnittsartigen Ansatzes geringer ist als die radial umlaufende Erstreckung des Rohrabschnitts des Schalterzapfens, so wird ohne zusätzliche Bauteile eine große Führungslänge für die Drehlagerung des Schalterzapfens erreicht.

Ohne das Erfordernis separater Bauteile wird eine einfache Rastmontage des mit den Rückstellanschlägen, dem Schalterzapfen und dem Drehknopf einteilig ausgebildeten Bauteils erreicht, wenn an dem axial freien Ende des Rohrabschnitts des Schalterzapfens eine radial federnde Raste ausgebildet ist, die das axial freie Ende des rohrartigen Ansatzes umgreift und daß an dem durch die Führungsbohrung zur anderen Seite der Schalterplatte ragenden Ende der Drehknopf sich axial an der Schalterplatte abstützend angeordnet ist.

Zur Betätigung der Schalter kann an dem Drehknopf ein parallel zur Schwenkachse sich erstreckender Schaltanschlag angeordnet sein, der einen ringabschnittsartigen Schlitz in der Schalterplatte durchragt und durch den die auf der dem Drehknopf abgewandten Seite der Schalterplatte an den beiden Enden des Schlitzes angeordneten Schalter betätigbar sind.

Ein Ausführungsbeispiel der Erfindung ist in der Zeichnung dargestellt und wird im folgenden näher beschrieben. Es zeigen
- Figur 1: eine perspektivische Explosionsdarstellung eines Drehschalters in einer Vorderansicht
- Figur 2: eine perspektivische Explosionsdarstellung des Drehschalters nach Figur 1 in einer Rückansicht
- Figur 3: eine perspektivische Explosionsdarstellung des Drehschalters nach Figur 1 in einer zweiten Rückansicht
- Figur 4: eine perspektivische Explosionsdarstellung des Drehschalters nach Figur 1 in einer dritten Rückansicht
- Figur 5: eine perspektivische Zusammenbaudarstellung des Drehschalters nach Figur 1 in einer ersten Rückansicht
- Figur 6: eine perspektivische Zusammenbaudarstellung des Drehschalters nach Figur 1 in einer zweiten Rückansicht.

Der in den Figuren dargestellte Drehschalter, der zur Temperatureinstellung einer Klimaanlage in einem Kraftfahrzeug dient, besitzt einen manuell drehbaren Drehknopf 1, von dem ein Schalterzapfen 2 wegragt, dessen Längsachse die Schwenkachse 4 von Drehknopf 1 und Schalterzapfen 2 ist und der im Bereich seines freien Endes als Rohrabschnitt 14 ausgebildet ist. Dabei bilden die in einem Winkelabstand von etwa 130° radial umlaufend gerichteten Enden des Rohrabschnitts 14 Rückstellanschläge 3 und 3'.

Parallel zur Schwenkachse 4 und dem Schalterzapfen 2 sich erstreckend ist an dem Drehknopf 1 ein Schaltanschlag 5 angeordnet.

Der Schalterzapfen 2 ist in einer Führungsbohrung 6 um die Schwenkachse 4 schwenkbar gelagert, die in einer ortsfesten Schalterplatte 7 ausgebildet ist. Das freie Ende des Schalterzapfens 2 ragt dabei auf der dem Drehknopf 1 abgewandten Seite der Schalterplatte 7 hervor.

Im Einbauzustand, in dem der Schalterzapfen 2 des Drehknopfs 1 bis zur Anlage des Drehknopfs 1 an der Schalterplatte 7 in die Führungsbohrung 6 eingeführt ist, durchragt der Schaltanschlag 5 einen ringabschnittsartigen, durchgehenden Schlitz 8 in der Schalterplatte 7 und steht auf der dem Drehknopf 1 abgewandten Seite von der Schalterplatte 7 hervor. An den beiden Enden des ringabschnittsartigen Schlitzes 8 ist jeweils ein als Tastschalter ausgebildeter Schalter 9 und 9' an der Schalterplatte 7 angeordnet, deren Schaltelemente 10 und 10' von dem Schaltanschlag 5 beaufschlagbar sind.

Auf der dem Drehknopf 1 abgewandten Seite wird die Führungsbohrung 6 durch einen rohrabschnittsartigen Ansatz 11 fortgesetzt, wobei die radial umlaufende Erstreckung des rohrabschnittartigen Ansatzes 11 geringer ist als die radial umlaufende Erstreckung des Rohrabschnitts 14 des Schalterzapfens 2.

An dem axial freien Ende des Rohrabschnitts 14 des Schalterzapfens 2 ist eine radial nach außen federnde Raste 12 ausgebildet, die mit ihrer Rastnase 13 das axial freie Ende des rohrabschnittsartigen Ansatzes 11 umgreift. Bei Einführen des Schalterzapfens 2 in die Führungsbohrung 6 bis zur Anlage des Drehknopfs 1 an der Schalterplatte 7, gelangt die Rastnase 13 in eine Position, in der sie das axial freie Ende des Ansatzes 11 umgreifend einrastet.

Zwischen zwei parallel zueinander sich erstreckenden, an der dem Drehknopf 1 abgewandten Seite der Schalterplatte 7 angeordneten Führungen 15 ist ein Schieber 16 mit daran ausgebildeten Führungsnuten 17 radial zur Schwenkachse 4 geführt. Durch eine das radial nach außen gerichtete Ende des Schiebers 16 beaufschlagende Druckfeder 18, die mit ihrem anderen Ende an einem Abstützanschlag 19 der Schalterplatte 7 abgestützt ist, ist der Schieber 16 mit seiner der Druckfeder 18 entgegengesetzten Stirnseite 20 an den Rückstellanschlägen 3 und 3' in Anlage gehalten.

Die Druckfeder 18 ist in eine sich in Führungsrichtung des Schiebers 16 im Schieber 16 erstreckenden Kammer 21 geführt und unter Vorspannung zwischen dem Abstützanschlag 19 und dem Schieber 16 angeordnet.

Die Ausrichtung der Führungen 15 des Schiebers 16 ist so, daß sich Schalterzapfen 2 und Drehknopf 1 in einer mittleren Ruhestellung zwischen den beiden Schaltstellungen befinden, in denen der Schaltanschlag 5 die Schalter 9 und 9' betätigt. In dieser Ruhestellung sind beide Rückstellanschläge 3 und 3' an ihren Anlageflächen 22 und 22' an der Stirnseite 20 des Schiebers in Anlage.

Die Anlageflächen 22 und 22' sind rampenartig ausgebildet und symmetrisch zueinander zur Führungsrichtung des Schiebers 16 geneigt. Dabei ist die Neigung zu den Randbereichen des Schiebers 16 sich von der Schwenkachse 4 entfernend und weist einen Winkel von etwa 70° zur Führungsrichtung des Schiebers 16 auf. Diese dachartige Ausbildung der Anlageflächen 22 und 22' reduziert zum einen den Reibwiderstand zwischen Anlageflächen 22, 22' und Rückstellanschlägen 3, 3' beim Zurückstellen aus einer Schwenkstellung in die Ruhestellung.

Zum anderen erfolgt über die dachartig geneigten Anlageflächen 22 und 22', eine toleranzunabhängige, spielfreie Zentrierung der Rückstellanschläge 3 und 3' in der Ruhestellung und somit eine Einstellung des Drehknopfs 1 in der exakt definierten Ruhestellung.

## Patentansprüche

1. Drehschalter mit einem manuell um eine Schwenkachse schwenkbar gelagerten Drehknopf, der aus einer mittleren Ruhestellung in eine rechte und eine linke Schaltstellung schwenkbar ist und einen Schaltanschlag aufweist, durch den in der rechten und in der linken Schaltstellung jeweils ein Schalter betätigbar ist, sowie mit einer Rückstelleinrichtung, durch die der Drehknopf selbsttätig aus einer von seiner Ruhestellung abweichenden Schwenkstellung mittels Federkraft in seine Ruhestellung schwenkbar und in der Ruhestellung fixierbar ist, **dadurch gekennzeichnet, daß** der Drehknopf (1) zwei Rückstellanschläge (3, 3') besitzt, die in einem Abstand voneinander und jeweils in einem radialen Abstand zur Schwenkachse (4) an dem Drehknopf (1) angeordnet und mit dem Drehknopf (1) um die Schwenkachse (4) schwenkbar sind und daß ein radial zur Schwenkachse (4) verschiebbar geführter Schieber (16) von einer Federkraft mit seiner einen Stirnseite (20) zur Anlage an den Rückstellanschlägen (3, 3') beaufschlagt ist.

2. Drehschalter nach Anspruch 1, **dadurch gekennzeichnet, daß** zwei Anlageflächen (22, 22') an der Stirnseite (20) des Schiebers (16), an denen die Rückstellanschläge (3, 3') in Anlage sind, unter einem Winkel rampenartig gegenüber der Führungsrichtung des Schiebers (16) geneigt sind.

3. Drehschalter nach Anspruch 2, **dadurch gekennzeichnet, daß** die Anlageflächen (22, 22') symmetrisch zueinander zur Führungsrichtung geneigt sind.

4. Drehschalter nach einem der Ansprüche 2 bis 3, **dadurch gekennzeichnet, daß** die Anlageflächen (22, 22') zu den Randbereichen des Schiebers (16) sich von der Schwenkachse (4) entfernend geneigt sind.

5. Drehschalter nach einem der Ansprüche 2 bis 4, **dadurch gekennzeichnet, daß** die Anlageflächen (22, 22') um einen Winkel zwischen etwa 45 ° und 75 ° zur Führungsrichtung des Schiebers (16) geneigt sind.

6. Drehschalter nach einem der vorhergehenden Ansprüche, **dadurch gekennzeichnet, daß** die Rückstellanschläge (3, 3') in einem Winkelabstand von etwa zwischen 100° und 220° am Drehknopf (1) angeordnet sind.

7. Drehschalter nach Anspruch 6, **dadurch gekennzeichnet, daß** die Rückstellanschläge (3, 3') in einem Winkelabstand von etwa 130° angeordnet sind.

8. Drehschalter nach einem der vorhergehenden Ansprüche, **dadurch gekennzeichnet, daß** an einer Schalterplatte (7) zwei parallel zueinander sich erstreckende Führungen (15) angeordnet sind, zwischen denen der Schieber (16) verschiebbar geführt ist.

9. Drehschalter nach Anspruch 8, **dadurch gekennzeichnet, daß** der Schieber (16) unter Vorspannung von einer Druckfeder (18) zur Anlage an den Rückstellanschlägen (3, 3') beaufschlagt ist, wobei die Druckfeder (18) an einem Abstützanschlag (19) der Schalterplatte (7) abgestützt ist.

10. Drehschalter nach Anspruch 9, **dadurch gekennzeichnet, daß** die Druckfeder (18) mit einem Teil ihrer Längserstreckung in einer sich in Führungsrichtung des Schiebers (16) im Schieber (16) erstreckenden Kammer (21) geführt ist.

11. Drehschalter nach einem der Ansprüche 8 bis 10, **dadurch gekennzeichnet, daß** die Schalterplatte (7) eine zur Schwenkachse (4) koaxiale Führungsbohrung (6) aufweist, in der ein die Rückstellanschläge (3, 3') tragender Schalterzapfen (2) des Drehknopfs (1) drehbar geführt ist.

12. Drehschalter nach Anspruch 11, **dadurch gekennzeichnet, daß** der aus der Führungsbohrung (6) herausragende Bereich des Schalterzapfens (2) rohrabschnittsartig ausgebildet ist, wobei die radial umlaufend gerichteten Enden des Rohrabschnitts (14) die Rückstellanschläge (3, 3') bilden.

13. Drehschalter nach Anspruch 12, **dadurch gekennzeichnet, daß** die Schalterplatte (7) einen die Führungsbohrung (6) mit ihrer zylindrischen Innenwand fortsetzenden rohrabschnittsartigen Ansatz (11) aufweist, an dessen zylindrischer Innenwand der die Rückstellanschläge (3, 3') aufweisende Rohrabschnitt (14) des Schalterzapfens (2) drehbar geführt ist, wobei die radial umlaufende Erstreckung des rohrabschnittsartigen Ansatzes (11) geringer ist als die radial umlaufende Erstreckung des Rohrabschnitts (14) des Schalterzapfens (2).

14. Drehschalter nach Anspruch 13, **dadurch gekennzeichnet, daß** an dem axial freien Ende des Rohrabschnitts (14) des Schalterzapfens (2) eine radial federnde Raste (12) ausgebildet ist, die das axial freie Ende des rohrabschnittsartigen Ansatzes (14) umgreift und daß an dem durch die Führungsbohrung (6) zur anderen Seite der Schalterplatte (7) ragenden Ende der Drehknopf (1) sich axial an der Schalterplatte (7) abstützend angeordnet ist.

15. Drehschalter nach einem der Ansprüche 8 bis 14, **dadurch gekennzeichnet, daß** an dem Drehknopf (1) ein parallel zur Schwenkachse (4) sich erstreckender Schaltanschlag (5) angeordnet ist, der einen ringabschnittsartigen Schlitz (8) in der Schalterplatte (7) durchragt und durch den die auf der dem Drehknopf (1) abgewandten Seite der Schalterplatte (7) an den beiden Enden des Schlitzes (8) angeordneten Schalter (9, 9') betätigbar sind.

## Claims

1. Rotary switch having a rotary knob which is mounted so as to be pivotable manually about a pivot axis, which rotary knob is pivotable from a central rest position into a right-hand and a left-hand switching position and has a switch stop, by means of which in each case one switch can be actuated in the right-hand and in the left-hand switching position, and also having a restoring device, by means of which the rotary knob can be automatically pivoted by means of spring force from a pivoted position, which differs from its rest position, into its rest position and fixed in the rest position, **characterized in that** the rotary knob (1) has two restoring stops (3, 3') which are arranged on the rotary knob (1) at a spacing from one another and in each case at a radial spacing from the pivot axis (4) and are pivotable with the rotary knob (1) about the pivot axis (4), and **in that** a slide (16) which is guided so as to be moveable radially with respect to the pivot axis (4) is forced into contact, with its one end side (20), against the restoring stops (3, 3') by a spring force.

2. Rotary switch according to Claim 1, **characterized in that** two contact faces (22, 22') on the end side (20) of the slide (16), against which contact faces (22, 22') the restoring stops (3, 3') are in contact, are inclined at an angle with respect to the guide direction of the slide (16) in the manner of ramps.

3. Rotary switch according to Claim 2, **characterized in that** the contact faces (22, 22') are inclined with respect to the guide direction symmetrically in relation to one another.

4. Rotary switch according to one of Claims 2 to 3, **characterized in that** the contact faces (22, 22') are inclined so as to become further remote from the pivot axis (4) towards the edge regions of the slide (16).

5. Rotary switch according to one of Claims 2 to 4, **characterized in that** the contact faces (22, 22') are inclined at an angle between approximately 45° and 75° with respect to the guide direction of the slide (16).

6. Rotary switch according to one of the preceding claims, **characterized in that** the restoring stops (3, 3') are arranged on the rotary knob (1) at an angular spacing of approximately between 100° and 220°.

7. Rotary switch according to Claim 6, **characterized in that** the restoring stops (3, 3') are arranged at an angular spacing of approximately 130°.

8. Rotary switch according to one of the preceding claims, **characterized in that** two guides (15) which extend parallel to one another are arranged on a switch plate (7), between which guides (15) the slide (16) is guided in a moveable manner.

9. Rotary switch according to Claim 8, **characterized in that** the slide (16) is forced into contact against the restoring stops (3, 3') under the preload of a pressure spring (18), with the pressure spring (18) being supported on a support stop (19) of the switch plate (7).

10. Rotary switch according to Claim 9, **characterized in that** the pressure spring (18) is guided with a part of its longitudinal extent in a chamber (21) which extends in the slide (16) in the guide direction of the slide (16).

11. Rotary switch according to one of Claims 8 to 10, **characterized in that** the switch plate (7) has a guide bore (6) which is coaxial with respect to the pivot axis (4), in which guide bore (6) a switch journal (2), which carries the restoring stops (3, 3'), of the rotary knob (1) is guided in a rotatable manner.

12. Rotary switch according to Claim 11, **characterized in that that** region of the switch journal (2) which projects out of the guide bore (6) is formed in the manner of a tube section, with the radially circumferentially aligned ends of the tube section (14) forming the restoring stops (3, 3').

13. Rotary switch according to Claim 12, **characterized in that** the switch plate (7) has a tube-section-like projection (11) which forms a continuation of the guide bore (6) with its cylindrical inner wall, on the cylindrical inner wall of which projection (11) the tube section (14), which has the restoring stops (3, 3'), of the switch journal (2) is guided in a rotatable manner, with the radially circumferential extent of the tube-section-like projection (11) being less than the radially circumferential extent of the tube section (14) of the switch journal (2).

14. Rotary switch according to Claim 13, **characterized in that** a radially resilient detent (12) is formed on the axially free end of the tube section (14) of the switch journal (2), which detent (12) engages around the axially free end of the tube-section-like projection (14), and **in that** the rotary knob (1), on that end which projects through the guide bore (6) to the other side of the switch plate (7), is arranged so as to be supported axially on the switch plate (7).

15. Rotary switch according to one of Claims 8 to 14, **characterized in that** a switch stop (5) which extends parallel to the pivot axis (4) is arranged on the rotary knob (1), which switch stop (5) projects through an annular-section-like slot (8) in the switch plate (7), and by means of which switch stop (5) the switches (9, 9'), which are arranged at the two ends of the slot (8) on that side of the switch plate (7) which faces away from the rotary knob (1), can be actuated.

## Revendications

1. Commutateur rotatif comportant un bouton rotatif monté pour être pivoté manuellement autour d'un axe de pivotement, ledit bouton rotatif pouvant pivoter, à partir d'une position de repos moyenne, dans une position commutée droite et dans une position commutée gauche et présentant une butée de commutation par laquelle, aussi bien dans la position commutée droite que dans la position commutée gauche, un contacteur est actionné, ainsi qu'un dispositif de rappel grâce auquel le bouton rotatif peut revenir spontanément, à partir de l'une des positions commutées différente de sa position de repos, sous l'effet de la force d'un ressort, dans sa position de repos et est immobilisé dans la position de repos, **caractérisé par le fait que** le bouton rotatif (1) comporte deux butées de rappel (3, 3') qui sont disposées, sur le bouton rotatif (1), à une certaine distance l'une de l'autre et chacune à une certaine distance dans le sens radial de l'axe de pivotement (4) et qui peuvent pivoter avec le bouton rotatif (1) autour de l'axe de pivotement (4) et qu'un coulisseau (16) guidé en translation dans le sens radial par rapport à l'axe de pivotement (4) est amené, par la force d'un ressort, à s'appliquer, par l'une de ses faces frontales (20), contre les butées de rappel (3, 3').

2. Commutateur rotatif selon la revendication 1, **caractérisé par le fait que** deux surfaces d'appui (22, 22') sur la face frontale (20) du coulisseau (16), sur lesquels les butées de rappel (3, 3') sont appliquées, sont inclinées sous un certain angle en formant rampe par rapport à la direction de guidage du coulisseau (16).

3. Commutateur rotatif selon la revendication 2, **caractérisé par le fait que** les surfaces d'appui (22, 22') sont inclinées par rapport à la direction de guidage symétriquement l'une par rapport à l'autre.

4. Commutateur rotatif selon l'une des revendications 2 à 3, **caractérisé par le fait que** les surfaces d'appui (22, 22') sont inclinées par rapport aux bords du coulisseau (16) en s'éloignant de l'axe de pivotement (4).

5. Commutateur rotatif selon l'une des revendications 2 à 4, **caractérisé par le fait que** les surfaces d'appui (22, 22') sont inclinées par rapport à la direction de guidage du coulisseau (16) sous un angle compris entre 45° et 75°.

6. Commutateur rotatif selon l'une des revendications précédentes, **caractérisé par le fait que** les butées de rappel (3, 3') sont disposées sur le bouton rotatif (1) avec un écart angulaire compris entre environ 100° et 220°.

7. Commutateur rotatif selon la revendication 6, **caractérisé par le fait que** les butées de rappel (3, 3') sont disposées avec un écart angulaire de environ 130°.

8. Commutateur rotatif selon l'une des revendications précédentes, **caractérisé par le fait que** deux guides (15) parallèles l'un par rapport à l'autre sont placés sur un plateau de commutateur (7), entre lesquels le coulisseau (16) est guidé en translation.

9. Commutateur rotatif selon la revendication 8, **caractérisé par le fait que** le coulisseau (16) est appliqué sous précontrainte par un ressort de pression (18) contre les butées de rappel (3, 3'), le ressort de pression (18) s'appuyant sur une butée d'appui (19) du plateau de commutateur (7).

10. Commutateur rotatif selon la revendication 9, **caractérisé par le fait que** le ressort de pression (18) est guidé sur une partie de sa longueur dans un compartiment (21) ménagé dans le coulisseau (16) dans la direction de guidage du coulisseau (16).

11. Commutateur rotatif selon l'une des revendications 8 à 10, **caractérisé par le fait que** le plateau de commutateur (7) a un alésage de guidage (6) coaxial avec l'axe de pivotement (4), dans lequel est guidé en rotation un pivot de commutateur (2) du bouton rotatif (1) portant les butées de rappel (3, 3').

12. Commutateur rotatif selon la revendication 11, **caractérisé par le fait que** la partie du pivot de commutateur (2) faisant saillie de l'alésage de guidage (6) est configuré en forme de tronçon de tube, les extrémités de la section de tube (14) orientées dans le sens radial à la périphérie formant les butées de rappel (3, 3').

13. Commutateur rotatif selon la revendication 12, **caractérisé par le fait que** le plateau de commutateur (7) a un embout (11) en forme de tronçon de tube prolongeant l'alésage de guidage (6) par sa paroi intérieure cylindrique, le tronçon de tube (14) du pivot de commutateur (2) portant les butées de rappel (3, 3') étant guidée en rotation sur la paroi intérieure cylindrique de l'embout (11), alors que la dimension périphérique dans le sens radial de l'embout (11) en forme de tronçon de tube est inférieure à la dimension périphérique dans le sens radial du tronçon de tube (14) du pivot de commutateur (2).

14. Commutateur rotatif selon la revendication 13, **caractérisé par le fait que**, à l'extrémité libre dans le sens axial du tronçon de tube (14) du pivot de commutateur (2), est ménagé un cliquet (12) faisant ressort dans le sens radial, qui agrippe l'extrémité libre dans le sens axial de l'embout (11) en forme de tronçon de tube et que, à l'extrémité faisant saillie de l'autre côté du plateau de commutateur (7) à travers l'alésage de guidage (6), est disposé le bouton rotatif (1) qui s'appuie dans le sens axial sur le plateau de commutateur (7).

15. Commutateur rotatif selon l'une des revendications 8 à 14, **caractérisé par le fait que**, sur le bouton rotatif (1), est disposée une butée de commutation (5) s'étendant parallèlement à l'axe de pivotement (4), ladite butée de commutation (5) passant à travers une fente (8) en forme d'arc de cercle ménagée dans le plateau de commutateur (7) et actionnant les contacteurs (9, 9') placés aux deux extrémités de la fente (8) sur le côté du plateau de commutateur (7) opposé au bouton rotatif (1).
